# EUROPÄISCHE PATENTSCHRIFT

(11) **EP 0 088 999 B1**
(45) Veröffentlichungstag und Bekanntmachung des Hinweises auf die Patenterteilung: **27.05.1987**
(21) Anmeldenummer: 83102300.7
(22) Anmeldetag: 09.03.1983
(51) Int. Cl.: F42B 13/06

(54) **Panzerbrechende Wuchtgeschossanordnung, insbesondere zum Bekämpfen von Mehrplattenzielen**
Projectile with armour-piercing core for fighting a multiple-layer armour
Projectile à noyau perforant pour combattre des armures multicouches

(30) Priorität: 17.03.1982 DE 3209594
(43) Veröffentlichungstag der Anmeldung: 21.09.1983
(62) Teilanmeldung aus: 87115879.6
(73) Patentinhaber: Rheinmetall GmbH, 40880 Ratingen (DE); ETAT-FRANCAIS représenté par le DELEGUE GENERAL POUR L'ARMEMENT, F-75997 Paris Armées (FR)
(72) Erfinder: Luther, Hans Werner, D-4044 Kaarst (DE); Winkelmann, Jürgen, D-4044 Kaarst (DE); Montier, Patrick, F-18000 Bourges (FR); Sauvestre, Jean-Claude, F-18230 St. Doulchard (FR)
(74) Vertreter: Behrens, Ralf Holger (DE)

## Beschreibung

Die Erfindung betrifft ein unterkalibriges pfeilstabilisiertes panzerbrechendes Wuchtgeschoß mit den Merkmalen des Oberbegriffs des Patentanspruchs 1.

Ein Geschoß der erwähnten Art ist bekannt aus der DE-C-14 28 679. Es weist in einer Hülle axial hintereinander unterschiedliche panzerbrechende Vorkernelemente und ein sich rückseitig an diese anschließendes panzerbrechendes Hauptkernelement auf. Zwischen den Kernelementen, welche aus Hart- und/oder Schwermetall bestehen, sind Schichten aus kunststoffgebundenen Hohlkügelchen bzw. einer Leichtmetallegierung als stoßdämpfende Mittel vorgesehen. Durch die Anordnung der unterschiedlichen Vor- kernelemente soll ein gezielter Massenanbbau der Geschoßanordnung derart verwirklicht werden, daß nach Durchschlagen einer Vorpanzerung bei einem Schutz des Hauptkernelements gegen vorzeitige Zerstörung infolge Stoßwellenbelastung gegen eine Hauptpanzerung des Zieles noch eine ausreichende Geschaßmasse in Form des Hauptkernelements verfügbar ist.

Bei neueren Untersuchungen wurde gefunden, daß Fluggeschosse der eingangs genannten Art beim Durchdringen von Mehrplattenzielen quer zur Geschoßlängsachse wirkenden Belastungen ausgesetzt sind, welche regelmäßig zu einem vorzeitigen Biegebruch des Fluggeschosses führen.

Ein gegen die Verlängerung der Geschoßflugbahn geneigter Durchdringungskanal kann das Hauptkernelement am Erreichen der Hauptpanzerung hindern und damit die Wirkung des Geschosses auf sehr empfindliche Weise beeinträchtigen.

Der Erfindung liegt demnach die Aufgabe zugrunde, ein Geschoß der eingangs genannten Art derart zu verbessern, daß unter Vermeidung eines vorzeitigen Biegebruchs, insbesondere des Hauptkernelements, eine weitgehende Ausnutzung der geschoßimmanenten Energie zum Bekämpfen von Mehrplattenzielen erreicht wird und dabei das Fluggeschoß ohne grundlegende konstruktive Änderungen einem jeweiligen Ziel anpaßbar ist.

Die zur Lösung der gestellten Aufgabe wesentlichen, notwendigen Merkmale der Erfindung sind im Patentanspruch 1 genannt. Die Unteransprüche nennen Ausführungsarten der Erfindung.

Zwar sind aus den GB-A-594 517 sowie GB-A-1 095 992 sowie der FR-A-1 388 760 Wuchtgeschosse bekannt, die aus Kernelementen bestehen, deren einander benachbarte Enden im wesentlichen gelenkartig gestaltet sind. Aus diesen Anordnungen ist aber kein Hinweis auf die Ausgestaltung eines flügelstabilisierten, sog. Langgeschosses, großen Länge-Durchmesserverhältnisses im Sinne der vorstehend genannten Aufgabe zu entnehmen. Nach diesen Entgegenhaltungen soll von einem vorderen Kernelement auf ein hinteres Kernelement eine Schwenkbewegung übertragen werden, um dem hinteren Element eine andere Richtung zu geben. Demgegenüber soll nach der vorliegenden Anmeldung lediglich verhindert werden, daß das hintere Kernelement aus seiner Richtung herausgedrückt bzw. zerbrochen wird.

Die Zeichnung zeigt in Figur 1 bis 5 Ausführungsformen jeweiliger Spitzenbereiche des neuen Geschosses im Schnitt parallel zur Längsachse.

Gemäß Figur 1 weist eine erste Ausführungsform im Spitzenbereich ein erstes Vorkernelement 10 und einen diesem axial nachgeordnetes zweites Vorkernelement 20 auf, an das sich hinten ein Hauptkernelement 30 anschließt.

Eine Frontfläche 12 des Vor-Kernelements 10 ist als Halbkugelfläche ausgebildet. Sie verläuft rückseitig in eine kreiszylindrische Umfangsfläche 18. Eine Rückseitenfläche 14 des Vor- Kernelements 10 ist als Hohlkugelkalotte ausgebildet, an die sich im Umfangsbereich eine Kreisringfläche 16 anschließt, die eine Geschoßlängsachse A quert. Eine Frontfläche 22 des Vor-Kernelements 20 ist als Halbkugelfläche ausgebildet, die im basisseitigen Umfangsbereich von einer Kreisringfläche 24 begrenzt wird. Zwischen den einander zugewandten Kreisringflächen 16 und 24 besteht ein nicht näher bezeichneter Axialabstand, der einem ersten Zwischenbereich 40 zuzuordnen ist. Eine kreiszylindrische Umfangsfläche 21 des Vor-Kernelements 20 ist mit der Umfangsfläche 18 durchmesergleich. Eine Rückseitenfläche 26 des Vor-Kernelements 20 ist als Hohlkugelkalotte ausgebildet und wird im Umfangsbereich von einer die Geschoßlängsachse A querenden Kreisringfläche 28 begrenzt. Ein sich rückseitig anschließendes Haupt-Kernelement 30 ist mit seiner Frontfläche 32 der Rückseitenfläche 26 angepaßt und wird im Umfangsbereich von einer die Geschoßlängsachse A querenden Kreisringfläche 34 begrenzt. Ein nicht näher bezeichneter Axialabstand zwischen den einander zugewandten Kreisringflächen 28 und 34 ist einem zweiten Zwischenbereich 42 zuzuordnen. Eine Hülle 36 erstreckt sich axial über die beiden Vor-Kernelemente 10 und 20 und einen nicht näher bezeichneten Frontbereich des Hauptkernelements 30 und umschließt diese eng. Sie weist im ersten Zwischenbereich eine als Wandschwächung ausgebildete Sollbruchstelle 38 auf und ist spitzenseitig mit einer ballistischen Haube 44 versehen. Ein Spitzenelement 46 mit einem Halbkugelkopf 48 ist mit einem kreiszylindrischen Bolzen 50 in einer zentralaxialen Bohrung 52 festgelegt.

Nach Fig. 2 unterscheidet sich ein zweites Ausführungsbeispiel von demjenigen nach Fig. 1 durch die Ausbildung einer Rückseitenfläche 27 des Vor-Kernelements 20 und einer Frontfläche 33 des Haupt-Kernelements 30. Letztere ist kreiskegelförmig und erstere trichterförmig gestaltet, wobei die Flächen 27 und 33 einander berühren.

Nach Fig. 3 weist in einem dritten Ausführungsbeispiel das Vor-Kernelement 10 einen ersten kreiszylindrischen Bereich 10' und einen sich rückseitig anschließenden zweiten kreiszylindrischen Bereich 10" vergleichsweise größeren Durchmessers auf. Eine Frontfläche 12' und eine Umfangsfläche 13' stoßen in einer Kreiskante 13 aneinander. Die Umfangsfläche 13' steht senkrecht über eine Kreisringfläche 12" vor, welche im Umfangsbereich den Bereich 10" vorderseitig begrenzt. Die Umfangsfläche 18 des Bereichs 10 wird rückseitig von einer schmalen Kegelstumpfmantelfläche 16" begrenzt, über die ein kreiszylindrischer Bereich 10'" vorsteht, der sich in einem Heckteil mit einer Halbkugelfläche 14' fortsetzt. Das Vor-Kernelement 20 ist mit einer vorderseitigen Hohlkugelfläche 22" der Halbkugelfläche 14' angepaßt und wird im Umfangsbereich von einer die Geschoßlängsachse A querenden Kreisringfläche 24 begrenzt. Die Umfangsfläche 21 ist der Umfangsfläche 18 durchmessergleich. Das Vor- Kernelement 20 wird rückseitig von einer Kreiskegelfläche 27" begrenzt. Ein nicht näher bezeichneter Axialabstand zwischen den Flächen 16" und 24 ist einem ersten Zwischenbereich 40 zuzuordnen. Mit seiner trichterförmigen Frontfläche 33' - sie wird von einer umfangsseitigen Kreisringfläche 34' begrenzt - ist das Haupt-Kernelement 30 dem Vor-Kernelement 20 angepaßt. Ein kreiszylindrischer Bereich 39 weist ein Außengewinde 39' auf, an das sich rückseitig eine Auskehlung 31 anschließt. Die Hülle 36 erstreckt sich von einer Heckkante 37' in der unmittelbaren Nachbarschaft eines mit dem Außengewinde 39' korrespondierenden, nicht näher bezeichneten Innengewinde bis zur ballistischen Haube 44. Ein zweiter Zwischenbereich 42 wird im wesentlichen durch die Flächen 27" und 33' und das Gewinde 39' gebildet, während im ersten Zwischenbereich 40 eine als Wandschwächung der Hülle 36 ausgebildete Sollbruchstelle 38 angeordnet ist. Die Hülle 36 erstreckt sich bei im wesentlichen gleicher Wandstärke bis über den Bereich 10" des Vor-Kernelements 10 und weist in der Nachbarschaft des Bereichs 10' eine Verstärkung 45 mit einer kreiszylindrischen Innenfläche 45' kleineren Innendurchmessers auf. Die Verstärkung 45 ist bereits einer ballistischen Haube 44 zuzuordnen, deren Spitzengestaltung derjenigen der vorgenannten Ausführungsbeispiele entspricht. Die Schraubverbindung der Hülle 36 mit dem Haupt- Kernelement 30 gestattet vorteilhafterweise ein Auswechseln eines oder beider Vor-Kernelemente 10, 20 beispielsweise zum Anpassen an ein jeweiliges zu bekämpfendes Ziel.

Bei einem vierten Ausführungsbeispiel nach Fig. 4 weist ein Vor-Kernelement 10 wiederum zwei kreiszylindrische Bereiche 10', 10" unterschiedlichen Durchmessers auf. Letzterer wird begrenzt durch eine als Hohlkugelkalotte ausgebildete Rückseitenfläche 14 mit einer umfangsseitigen, die Geschoßlängsachse A querenden Kreisringfläche 16. Der Fläche 14 ist vorderseitig ein halbkugelförmiges Dämpfungselement 54 angepaßt. Das Dämpfungselement 54 weist in einer nicht näher bezeichneten Rückseitenfläche eine kreiszylindrische Aufnahme für einen Frontbereich des Vor-Kernelements 20 mit einer Kreisstirnfläche 22 und einer Umfangsfläche 23 auf, die in einer Kreiskante 22' zusammenstoßen.

Ein dieserart gebildeter Zapfen steht über eine Kreisringfläche 24' vor, deren Umfangsbereich nicht von dem Dämpfungselement 54 bedeckt ist. Ein Axialabstand zwischen den Flächen 16 und 24 ist ebenso wie das Dämpfungselement 54 einem ersten Zwischenbereich 40' zuzuordnen. Das Vor- Kernelement 20 wird rückseitig von einer Kreistrichterfläche 27 begrenzt, dem ein Dämpfungselement 56 angepaßt ist. Letzteres ist bei vorgegebener Wandstärke kreistrichterförmig ausgebildet und rückseitig einer Kreiskegelfläche 33 des Haupt-Kernelements 30 angepaßt. Das Dämpfungselement 56 ist einem zweiten Zwischenbereich 42' zuzuordnen, während in den ersten Zwischenbereich eine ald Wandschwächung der Hülle 36 ausgebildete Sollbruchstelle 38 einbezogen ist.

Bei einem Ausführungsbeispiel nach Fig. 5 weist das Vor-Kernelement 10 eine halbkugelige Frontfläche 12 und eine zentrale, die Geschoßlängsachse A querende Rückseitenfläche 14' auf. Über letztere steht eine kreiszylindrische Fläche 15 vor, die im Umfangsbereich von einer Kreisringfläche 16' begrenzt wird. Ein Dämpfungselement 58 ist mit einem nicht näher bezeichneten vorderen Bereich der rückseite 14', 15, 16' des Vor-Kernelements 10 angepaßt und wird rückseitig von einer Fläche 58' in Hohlkugelkalottenform begrenzt, an die sich umfangsseitig eine die Geschoßlängsachse A querende Kreisringfläche 60 anschließt. Das Vor-Kernelement 20 ist im wesentlichen kreiszylindrisch gestaltet, wobei der kreiszylindrische Bereich von einer vorderseitigen Kreisringfläche 24 und einer rückseitigen Kreisringfläche 25 begrenzt wird. Über erstere steht eine Kugelkalotte mit einer Frontfläche 22 vor, die der Fläche 58' der Dämpfungsschicht 58 angepaßt ist. Ein nicht näher bezeichneter Axialabstand zwischen den Kreisringflächen 60 und 24 ist einem ersten Zwischenbereich 40' zuzuordnen. Über die rückseitige Kreisringfläche 25 steht ein halbkugeliger Teil mit einer Rückseitenfläche 26' vor. Mit vorgegebenem Axialabstand schließt sich, spiegelbildlich ausgebildet ein Frontbereich des Haupt-Kernelements 30 an mit einer Fläche 32. Zwischen den Kernelementen 20 und 30 ist ein Dämpfungselement 62 vorgesehen, an dessen Fläche 26' bhw. 32 angepaßten, nicht näher bezeichneten Hohlkugelkalottenflächen sich im Umfangsbereich vorderseitig eine Kreisringfläche 66 anschließt. Das Dämpfungselement 62 zählt zu einem zweiten Zwischenbereich 42', wobei sowohl die einander zugewandten Kreisringflächen 25 und 64 wie auch 66 und 34 mit axialem Abstand voneinander angeordnet sind. Die Hülle 36, welche sich wiederum wenigstens aus einem Vorderbereich des Haupt-Kernelements 30 bisher zur ballistischen Haube 44 erstreckt, umschließt die genannten Kernelemente eng und weist im ersten Zwischenbereich 40' eine Wandschwächung als Sollbruchstelle 38 auf. Die ballistische Haube 44 ist spitzenseitig gemäß den vorbeschriebenen Ausführungsbeispielen gestaltet.

Im Zusammenhang mit den Ausführungsbeispielen 1 bis 5 ist besonders auf ein vorteilhaftes Massenverhältnis 1 : 1.2: 6 hinzuweisen, wobei im Zusammenhang mit einer entsprechenden Anordnung der erste Zahlenwert dem ersten Vor- Kernelement 10, der zweite Zahlenwert dem Vor- Kernelement 20 und der dritte Zahlenwert dem Haupt-Kernelement 30 zugeordnet ist. Das Haupt- Kernelement 30 wird bevorzugterweise aus einer hochfesten, duktilen Schwermetallegierung, beispielsweise einer einen hohen Wolframanteil aufweisendem Sinterlegierung, gefertigt, während die beiden Vor-Kernelemente aus einem entsprechenden Werkstoff mit geringerer Duktilität bestehen. Bei der Verwendung von Dämpfungselementen kann jedoch auch das erste Vor-Kernelement 10 aus einer duktilen Schwermetallegierung gefertigt sein.

Beim zielseitigauftreffweisen Auftreten ausreichender Kräfte quer zur Geschoßlängsachse A können sich die Kernelemente in ihren einander zugewandten und gelenkartig ausgebildeten Bereichen, nämlich in den Zwischenbereichen 40, 42; 40', 42', gegeneinander verschwenken. Die Hülle 36, aus duktilem Werkstoff ausreichender Festigkeit gefertigt, kann dabei einen Teil der Querkräfte durch Verformung aufnehmen und sorgt für einen größtmöglichen Kraftschluß zwischen den einander benachbarten Flächen der Kernelemente. Hierdurch ist gewährleistet, daß eine axiale gegen das Ziel gerichtete Stoßkomponente ausreichender Größe wirksam bleibt. Die Sollbruchstelle 38 wird dabei, wie zahlreiche Untersuchungen zeigten, vorteilhafterweise erst dann wirksam, wenn der betreffende Zwischenbereich in einen zielseitigen Durchdringungskanal gerät, der aus der Wirkung des Vor-Kernelements 10 resultiert und in der überwiegenden Zahl der untersuchten Fälle gegen die Geschoßflugbahn geneigt ist. Auf diese Weise können Bruchstücke aus dem Vor-Kernelement 10 das nachfolgende Vor-Kernelement 20 nicht mehr bei der letzterem vorbehaltenen weiteren Durchdringungsarbeit am Ziel behindern. Beim Vorhandensein von wenigstens einem Stoßwellen absorbierenden Dämpfungselement kann die Werkstoffauswahl für die Vor-Kernelemente 10 und 20 im bereits erwähnten Sinne getroffen werden.

Eine lösbare Verbindung zwischen der Hülle 36, 36' und der ballistischen Haube 44 kann vorgesehen sein, so daß die erwähnt feldmäßige Auswechselbarkeit der Vor-Kernelemente 10 und 20 bei sämtlichen Ausführungsbeispielen möglich ist.

## Patentansprüche

1. Unterkalibriges, pfeilstabilisiertes, über seine Länge kreiszylindrisches, durchmessergleiches panzerbrechendes Wuchtgeschoß mit. einer ballistischen Haube (44) und axial hintereinander angeordneten panzerbrechenden Vorkernelementen (10, 20) an welche sich hinten ein Haupt- kernelement (30) anschließt, und mit einer außenseitig glatten Hülle (36) dadurch gekennzeichnet, daß die Hülle (36) sich nur über die Vorkernelemente (10, 20) und einen vorderen Bereich des Hauptkernelements (36) erstreckt, mit dem sie durch eine lösbare Verbindung verbunden ist, wobei der Außendurchmesser des Hauptkernelements von dieser Verbindungsstelle an durchmessergleich mit dem Außendurchmesser der Hülle ist und wobei in definierten Zwischenbereichen (40, 42, 40', 42') einander benachbarte Enden durchmessergleicher Kernelemente (10, 20, 30) einander angepaßt und in wenigstens einem dieser Zwischenbereiche (40, 42) gelenkartig gestaltet sind und die Hülle (36) in wenigstens einem dieser Zwischenbereiche (40', 42') eine Sollbruchstelle (38) aufweist.

2. Geschoß nach Anspruch 1, gekennzeichnet durch ein wenigstens in einem der Zwischenbereiche (40', 42') angeordnetes, stoßwellenabsorbierendes Dämpfungselement (54, 56, 58, 60) aus Leichtmetall und/oder einer Leichtmetalllegierung und/oder Kunststoff, dessen Länge geringer ist, als diejenige des ihm benachbarten Vorkernelements (10).

3. Geschoß nach Anspruch 1 oder 2, dadurch gekennzeichnet, daß die ballistische Haube (44) vorzugsweise aus einer Leichtmetalllegierung besteht und spitzenseitig mit einem im wesentlichen pilzförmigen Stahlkörper (46) versehen ist.

4. Geschoß nach einem der Ansprüche 1 bis 3, gekennzeichnet durch ein Massenverhältnis von 1: 1,2: 6 der Kernelemente, wobei die Zahlenwerte der Reihenfolge nach dem Vorkernelement (10), dem Vorkernelement (20) und dem Hauptkernelement (30) zugeordnet sind.

5. Geschoß nach einem der Ansprüche 1 bis 4, gekennzeichnet durch eine lösbare Verbindung zwischen der Hülle (36, 36') und der ballistischen Haube (44).

## Claims

1. Sub-calibre arrow stabilized projectile with an armour-piercing core and circularly cylindrical over the entire length with constant diameter, and with a ballistic shield (44) and armour-piercing pre-core elements (10, 20) situated in axial succession to one another and followed at the rear by a main core element (30) having an external smooth casing (36) characterized by the fact that the casing (36) extends only over the pre-core elements (10, 20) and a front zone of the main core element (36) to which it is connected by a detachable connection, the external diameter of the main core element being, from this connection point onwards, equal in diameter to the external diameter of the casing, while in defined intermediate zones (40, 42, 40', 42') mutually adjacent ends of core elements (10, 20, 30) equal in diameter are adapted to one another and are of articulated construction in at least one of the intermediate zones (40, 42) the casing (36) being provided, in at least one of the said intermediate zones (40', 42') with a pre-set breaking point (38).

2. Projectile in accordance with Claim 1, characterized by shock-wave-absorbent damping elements (54, 56, 58, 60) which are positioned in at least one of the intermediate zones (40', 42') and which comprise light metal and/or a light-metal alloy and/or plastic, the length thereof being less than that of the pre-core element (10) adjacent to it.

3. Projectile in accordance with Claim 1 or 2, characterized by the fact that the ballistic shield (44) preferably comprises a light-metal alloy with the nose being provided with a substantially mushroom-shaped steel body (46).

4. Projectile in accordance with any one of Claims 1 to 3, characterized by a mass ratio of 1 : 1.2 : 6 for the core elements, the numerical values corresponding to the pre-core element (10), the pre-core element (20) and the main core element (30) respectively.

5. Projectile in accordance with any one of Claims 1 to 4, characterized by a detachable connection between the casing (36, 36'), and the ballistic shield (44).

## Revendications

1. Projectile perforant sous-calibrés, stabilisé en direction ayant la forme d'un cylindre circulaire de même diamètre sur sa longueur, comportant une ogive balistique (44) et des éléments de noyau antérieur perforants (10, 20) se succédant axialement, suivis immédiatement à l'arrière par un élément de noyau principal (30), et comportant une gaine extérieurement lisse (36), caractérisé en ce que la gaine (36) ne s'étend que sur les éléments de noyau antérieur (10, 20) et une zone antérieure de l'élément de noyau principal (36), auquel elle est reliée par une liaison amovible, le diamètre extérieur de l'élément de noyau principal étant égal, à partir de ce point de raccordement, au diamètre extérieur de la gaine et, dans des zones intermédiaires définies (40, 42, 40', 42'), des extrémités voisines d'éléments de noyau de même diamètre étant adaptées entre elles et étant conformées de façon articulée dans l'une au moins de ces zones intermédiaires (40, 42), et la gaine (36) présentant une zone destinée à la rupture (38) dans l'une au moins de ces zones intermédiaires (40', 42').

2. Projectile selon la revendication 1, caractérisé par un élément d'amortissement absorbant les ondes de choc (54, 56, 58, 60) placé au moins dans l'une des zones intermédiaires (40', 42'), constitué par du métal léger et/ou un alliage métallique leger et/ou de la matière plastique, dont la longueur est inférieure à celle de l'élément de noyau antérieur (10) qui en est voisin.

3. Projectile selon la revendication 1 ou 2, caractérisé en ce que l'ogive balistique (44) est constitué, de préférence, par un alliage métallique léger et comporte vers l'ogive un corps d'acier (46) sensiblement en forme de champignon.

4. Projectile selon l'une des revendications 1 à 3, caractérisé par un rapport de masse des éléments de noyau de 1 : 1,2 : 6, les valeurs numériques correspondant, dans cet ordre, à l'élément de noyau antérieur (10), à l'élément de noyau antérieur (20) et à l'élément de noyau principal (30).

5. Projectile selon l'une des revendications 1 à 4, caractérisé par une liaison amovible entre la gaine (36, 36') et l'ogive balistique (44).
